# EUROPÄISCHE PATENTSCHRIFT

(11) **EP 2 265 875 B1**
(45) Veröffentlichungstag und Bekanntmachung des Hinweises auf die Patenterteilung: **29.08.2018**
(21) Anmeldenummer: 08774169.0
(22) Anmeldetag: 20.06.2008
(51) Int. Cl.: F25D 23/04

(54) **KÄLTEGERÄT UND ZUGEHÖRIGE EINTEILIGE RASTMITTELANORDNUNG**
REFRIGERATOR AND ASSOCIATED MONOLITHIC CATCHING MEANS ARRANGEMENT
APPAREIL DE RÉFRIGÉRATION ET SYSTÈME D'ENCLIQUETAGE EN UNE SEULE PIÈCE ASSOCIÉ

(30) Priorität: 19.03.2008 DE 102008014885; 26.05.2008 WO PCT/EP2008/056413
(43) Veröffentlichungstag der Anmeldung: 29.12.2010
(73) Patentinhaber: BSH Hausgeräte GmbH, 81739 München (DE)
(72) Erfinder: BENITSCH, Roland, 89564 Nattheim (DE); POIDINGER, Albert, 89567 Sontheim (DE)
(86) Internationale Anmeldenummer: PCT/EP2008/057865
(87) Internationale Veröffentlichungsnummer: WO 2009/115133

(56) Entgegenhaltungen:
- WO-A-2007/113263
- DE-A1- 3 618 252
- DE-A1- 19 633 978
- US-A- 3 610 174

## Beschreibung

Die vorliegende Erfindung betrifft ein Kältegerät, aufweisend einen Korpus, der einen Innenraum begrenzt, eine Tür, an deren dem Innenraum zugewandten Innenseite Rastmittel angeordnet sind, einen Türabsteller mit Gegenrastmittel, eine Rastmittelanordnung in korrespondierender Ausbildung von Rastmittel und Gegenrastmittel zum stufenweisen Höhenverstellen des Türabstellers in mehreren Raststellungen, sowie ein Entriegelungsmittel zum Lösen einer momentanen Raststellung des Türabstellers.

Ein gattungsgemäßes Kältegerät ist in DE 85 17 976 U1 beschrieben. Die darin beschriebene Kühlschranktür weist auf der Innenseite höhenverstellbar angeordnete Ablagebehälter auf, welche zwischen von der Türinnenseite vorspringenden senkrechten Holmen an zahnstangenartigen Rasten herausnehmbar angeordnet sind. Die in ihrem hinteren Bereich mit seitlich vorstehenden Klauen in eine Nut in den Flanken der Holme einhängbaren Ablagebehälter sind mit an ihrer Rückseite vorstehenden Rastnasen der Teilung der Rasten entsprechend stufenweise höhenverstellbar. Dadurch soll die Kühlschranktür einerseits leicht herstellbar sein und andererseits ein leichtes Verstellen der Höhenlage der an ihrer Innenseite angeordneten Abstellbehälter möglich werden. Zum nach oben verschieben und zum nach unten verschieben muss der eingerastete Ablagebehälter stets durch seitliches Drücken zweier gegenüberliegender Druckknöpfe der Klauen gelöst werden; d.h. zum Höhenverstellen des Ablagebehälters sind stets beide Hände eines Benutzers notwendig, um diese Entriegelung betätigen zu können. Nachteilig ist dabei, dass auch bei unbetätigten Druckknöpfen die Klauen aus der Verrastung heraus gleiten können, wenn eine hohe Lastkraft auf die Klauen einwirkt.

In analoger Weise sind in der DE 92 04 742 U1 die federnden Arme ausgebildet, die in Rastausnehmungen einrastbar sind und mittels Taster gelöst werden müssen. Dort sind an den Seitenteilen der Abstellbehälter federnde oder abgefederte Arme gehaltert, die mit in Rastausnehmungen einrastbaren oder auf noppenartigen Erhöhungen aufrastbaren Gegenrastteile versehen sind. In einem vorbestimmten Raster ist die Kühlschranktür mit Rastausnehmungen oder Erhöhungen versehen, auf die sich dann in beliebiger Höhe die Seitenteile der Abstellbehälter aufrasten lassen. Durch Betätigen der Taster lassen sie sich von der momentanen Position ausrasten und an gewünschten Stellen anderer Höhe wieder einrasten. Nachteilig ist dabei, dass auch bei unbetätigten Tastern die federnden Arme aus den Rastausnehmungen heraus gleiten können, wenn eine hohe Lastkraft auf die Gegenrastteile einwirkt.

Des weiteren sind zum oben beschriebenen Stand der Technik ähnlich wirkende Entriegelungsmittel aus der US 3,610,174 bekannt.

Die Offenlegungsschrift DE 19 633 978 A1 offenbart ein Kältegerät gemäß dem Oberbegriff von Anspruch 1, und zeigt eine Tür für einen Haushalts-Kühlschrank mit einer zwischen einer Außen- und einer Innenverkleidung eingebrachten Wärmeisolationsschicht und an ihrer Innenverkleidung angeordneten Halteelementen zur lösbaren Haltung von Türablagefächern.

Die Offenlegungsschrift DE 3 618 252 A1 zeigt eine Vorrichtung zur Festlegung zweier relativ zueinander verlagerbarer bzw. verschiebbarer Teile.

Aufgabe der Erfindung ist es, ein Kältegerät zu schaffen, bei dem ein Höhenverstellen des Türabstellers bei unbetätigtem Entriegelungsmittel zuverlässig verhindert ist.

Die Aufgabe wird durch ein Kältegerät mit den Merkmalen des Anspruchs 1 gelöst.

Bei all diesen Lösungen kann der Türabsteller an Rastleisten der Kältegerätetür verrasten, wobei Verriegelungsmittel vorgesehen sind, welche den Türabsteller in der momentanen Position an der Rastleiste festhalten. Die erfindungsgemäßen Verriegelungsmittel bzw. auch als Entriegelungsmittel bezeichnet, dienen dazu, die Gegenrastmittel in ihren Verriegelungsstellungen zu sperren, so dass die Gegenrastmittel auch bei hohen auf sie einwirkenden Kräften nicht aus den Rastmitteln herausrutschen können. Dies ist insbesondere dann wichtig, wenn die Konturen von Rastmittel und Gegenrastmittel derart gestaltet sind, das keine Selbstsperrung eintreten kann. Beispielsweise bei Rastnasen und Rastnischen, die eine kreisbogenförmige Kontur aufweisen, können durch das Eigengewicht des Türabstellers und der darin abgestellten Kühlwaren an den Kontaktflächen von Rastnase und Rastnische Querkräfte induziert werden, welche die Rastnase aus der Rastnische heraus, d.h. in das Gehäuse des Gegenrastmittels hinein drücken könnten. Dies hätte die nachteilige Folge, dass bei großer Gewichtsbelastung auf den Türabsteller die Verrastung sich lösen und der Türabsteller abstürzen könnte. Erfindungsgemäß ist deshalb ein Riegel vorgesehen, der in den Verstellweg des Gegenrastmittels, bzw. der Rasnase gesetzt werden kann, so dass das Gegenrastmittel, bzw. die Rasnase nicht unerwünscht aus dem Rastmittel bzw. der Rastnische herausgedrückt werden kann. Der Riegel befindet sich bei unbetätigtem Entriegelungsmittel in seiner Sperrstellung, d.h. nur wenn der Türabsteller gewollt verstellt werden soll, sind die Betätigungsmittel der Entriegelungsmittel zu drücken, so dass die Riegel den Verstellweg der Gegenrastmittel, bzw. der Rasnasen freigeben und der Türabsteller bewegt werden kann.

Erfindungsgemäß weist das Gegenrastmittel deshalb einen Riegel auf, der bei unbetätigtem Entriegelungsmittel in den zwischen einer Verrieglungsstellung und einer Freigabestellung liegenden Verstellweg des Gegenrastmittels gesetzt ist und eine Bewegung der Rastnase aus der Rastnische heraus unterbindet.

Das erfindungsgemäße Gegenrastmittel kann einteilig ausgebildet und in einem Gehäuse gelagert sein. Dieses separate Gehäuse des Gegenrastmittels kann eine erste Öffnung aufweisen, durch welche die Rastnase hervorragt und eine zweite Öffnung, insbesondere eine untere zweite Öffnung aufweisen, durch die ein Betätigungsmittel des Entriegelungsmittels herausragt. Das Betätigungsmittel bildet dabei einen Bedienknopf zum Lösen der Rastverriegelung. Durch nach innen Drücken des über die zweite Öffnung herausstehenden Abschnitts des Betätigungsmittels, d.h. des Bedienknopfes, wird das hebelförmige Entriegelungsmittel d.h. der Hebel verschwenkt, so dass der Riegel einen Weg freigibt, wodurch die Rastnase in das Gehäuse zurück gedrückt werden kann. Die Rastnase wird dabei nicht aktiv in das Gehäuse zurückbewegt. Vielmehr bleibt die Rastnase aufgrund einer federelastischen Vorspannung weiterhin in der Verriegelungsstellung, d.h. die Rasnase verbleibt zunächst in der Rastnische. Durch ein Aufwärtsbewegen oder Abwärtsbewegen des Türabstellers wird eine Kraft erzeugt, welche die Rasnase aus der Rastnische herausdrückt. Aufgrund einer bspw. kreisbogenförmigen oder keilförmigen Kontur wird die Rasnase aus der Rastnische gedrückt, wenn sie an einem Raststeg zwischen zwei Rasnischen entlang gleitet. Beim Überspringen eines Raststegs wird durch das erneute Einschnappen der Rastnase in die neue Rastnische aufgrund der federelastischen Vorspannung ein deutlich hörbares Klackgeräusch erzeugt. Dieses Klackgeräusch gibt dem Benutzer einen akustischen Hinweis über die erfolgte Verstellbewegung des Türabstellers und die erneute sichere Verrastung der Rastmittelanordnung. Durch die in das Gehäuse zurück gedrückte Rastnase wird die Rastmittelanordnung kurzzeitig gelöst und der Türabsteller kann wahlweise eine Stufe nach unten oder nach oben versetzt werden.

Nach einem Loslassen des Bedienknopfes schwenkt das Betätigungsmittel mittels Federvorspannung nur dann wieder aus dem Gehäuse heraus, wenn die Rastnase sich wieder in der Verriegelungsstellung befindet. In der Freigabestellung der Rastnase steht ein Schaft, der mit der Rastnase verbunden ist einem Zurückschwenken des Riegels in den Verstellweg des Gegenrastmittels entgegen. So wird dem Benutzer durch das Ausbleiben des Herausschwenkens des Betätigungsmittels bzw. dessen Bedienknopfes angezeigt, dass die Rastmittelanordnung sich noch nicht in einer ordnungsgemäßen Verriegelungsstellung befindet. Der Benutzer kann dann bspw. durch eine weitere kurze Verstellbewegung des Türabstellers die Rastmittelanordnung verrasten lassen, wobei die Rastnase in die Rastnische gleitet und das Betätigungsmittel bzw. der Bedienknopf in die Ausgangsstellung schwenkt und dadurch die ordnungsgemäße Verriegelung anzeigt.

Der Riegel ist an einem hebelförmigen Entriegelungsmittel vorgesehen, das durch Drücken eines Betätigungsmittels bzw. des Bedienknopfes aus einer Verriegelungsstellung in eine Freigabestellung schwenkbar am Gegenrastmittel gelagert ist. Das Entriegelungsmittel kann dabei schwenkbar im Gehäuse gelagert sein. Das Betätigungsmittel weist den Bedienknopf auf. Der Bedienknopf kann einteilig mit dem Hebel ausgebildet sein. Der Hebel wirkt bei Betätigen des Bedienknopfes, so dass die Rastnase aus der Rastnische des Rastmittels heraus und in das Gehäuse hinein gedrückt werden kann. Die Rastnischen können an einer Rastmittelanordnung vorgesehen sein, die mindestens ein leistenartiges Rastmittel mit mehreren übereinander angeordneten Rastnischen aufweist.

Jedes Gegenrastmittel kann in einem Gehäuse ausgebildet sein, das bspw. mittels einer Schnapprastverbindung an dem Türabsteller befestigt sein kann. Es kann sich um eine lösbare Schnapprastverbindung handeln. Es sind an jedem Türabsteller insbesondere zwei Gegenrastmittel vorgesehen. Und zwar an zwei gegenüberliegenden Seiten des Türabstellers, vorzugsweise an einer Rückseite des Türabstellers montiert. Durch die gesonderte Ausbildung der Gegenrastmittel in einem Gehäuse können baugleiche und damit variantenreduzierte Gegenrastmittel für eine Vielzahl von unterschiedlich gestalteten Türabstellern benutzt werden. Es können dadurch auch verschiedenartige Türabsteller am selben Kältegerät verwendet werden, da die Rastmittelanordnung dabei stets baugleich ist.

Das Gegenrastmittel kann eine Grundplatte mit einem Achszapfen aufweisen, an dem das hebelförmige Entriegelungsmittel schwenkbar gelagert ist. Die Grundplatte kann ein Teil des Gehäuses sein, bspw. kann die Grundplatte von einer rückseitigen Wand des Gehäuses gebildet werden. Das Entriegelungsmittel kann als zweiarmiger Hebel ausgebildet sein. In diesem Falle kann das Entriegelungsmittel einen ersten Hebelarm mit einer zu einem zweiten Hebelarm unterschiedlichen Hebellänge aufweisen. Dabei kann der kürzere Hebelarm den Riegel bilden. Der längere Hebelarm kann zumindest einseitig durch einen Anschlag, insbesondere durch einen Steg und/oder eine Rippe in seiner Beweglichkeit begrenzt sein.

Die Rastnase kann in einer linear beweglichen Führung in die Verriegelungsstellung federvorgespannt verschieblich gelagert sein. Die Führung kann an der Grundplatte bzw. an dem Gehäuse vorgesehen sein. Vorzugsweise ist die Führung einteilig mit der Grundplatte ausgebildet.

Zur Federvorspannung der Rastnase kann ein schlaufenförmiger Federabschnitt vorgesehen sein, der mit dem schwenkbaren Entriegelungsmittel verbunden ist. Der schlaufenförmige Federabschnitt bewirkt eine federelastische Vorspannung des Entriegelungsmittel in seine Verriegelungsstellung und gleichzeitig eine federelastische Vorspannung der Rastnase in ihre Verriegelungsstellung. Der schlaufenförmige Federabschnitt kann sich zur Erzeugung einer Federvorspannung in die Verriegelungsstellung sowohl für das schwenkbare Entriegelungsmittel, als auch der verschieblich gelagerten Rastnase an einem Widerlager der Grundplatte abstützen. Das Widerlager kann von einer Seitenwand der Grundplatte gebildet werden. Der schlaufenförmige Federabschnitt kann einen Fortsatz aufweisen, durch den sich der Federabschnitt an einer Seitenwand der Grundplatte abstützt. Die Rastnase kann zusammen mit dem Entriegelungsmittel und dem schlaufenförmigen Federabschnitt als einteiliges Bauteil ausgebildet sein. Durch den schlaufenförmigen Federabschnitt, der die Rastnase mit dem Entriegelungsmittel und dem Riegel verbindet, wird eine Bauteilezahl reduzierte Rastmittelanordnung geschaffen.

In allen Ausführungen kann die Rastnase einen Rastnocken und einen Schaft aufweisen und der Schaft sowohl an zwei gegenüberliegenden ersten Führungsflächen des Rastnockens als auch an zwei gegenüberliegenden zweiten Führungsflächen des Schafts linear an der Grundplatte geführt sein. Die Rastnase kann zum Erzeugen einer Vorspannkraft einen Federabschnitt aufweisen. Um sicherzustellen, dass der Türabsteller nicht unerwünscht nach unten aufgrund der Schwerkraft durchrutscht, sollte die Rastnase eine Grundstellung einnehmen, in der sie in die Rastnische eingreift und sich somit in der Verriegelungsstellung befindet. Um die Rastnase in eine in die Rastnische eingreifende Stellung zu bringen, kann die Rastnase durch den Federabschnitt in die Verriegelungsstellung vorgespannt werden. In dieser vorgespannten Verriegelungsstellung steht der Federabschnitt vorzugsweise an einem Anschlag der Grundplatte an. Damit ist auch gewährleistet, dass nach einem Loslassen des Entriegelungsmittels das Gegenrastmittel sich stets selbsttätig in die Verriegelungsstellung zurückbewegt. Der Federabschnitt kann von einem elastischen Finger gebildet werden, dessen freies Ende sich bspw. an einer Innenwand oder einem Vorsprung des Gehäuses abstützt.

Dabei kann der Schaft zur Bildung einer Endanschlagfläche für die Freigabestellung der Rastnase mit einer geringeren Breite als der Rastnocken ausgebildet sein.

In allen Fällen kann die Rastnase zusammen mit dem Entriegelungsmittel und dem schlaufenförmigen Federabschnitt als einteiliges Bauteil, insbesondere als Kunststoffspritzgußteil ausgebildet sein. Durch eine einteilige Ausbildung können die auftretenden Kräfte, wie Haltekräfte an der Rastnase, Stellkräfte an der Rastnase oder Federspannkräfte am Entriegelungsmittel zuverlässig über das Bauteil hinweg übertragen werden.

In allen Varianten kann die Grundplatte zum Begrenzen eines maximalen Schwenkwinkels für das Entriegelungsmittel einen Steg aufweisen. Der Steg begrenzt dadurch die maximale Biegung, die an dem Federabschnitt auftreten kann und bewirkt damit eine Begrenzung der inneren Spannungen im Federabschnitt. Der Federabschnitt kann dadurch nicht über seine Belastungsgrenze hinaus verbogen werden. Diese Maßnahme verhindert einen unerwünschten Gewaltbruch des Entriegelungsmittels, so dass die Lebensdauer des Gegenrastmittels gewährleistet bleibt.

In allen Ausführungen kann der Rasthebel eine Rastnase mit bogenförmiger, insbesondere kreisbogenförmiger Kontur aufweisen. Bei dieser Kontur kann die Rastmittelanordnung mindestens ein leistenartiges, insbesondere türseitiges Rastmittel mit mehreren übereinander angeordneten Rastnischen bogenförmiger, insbesondere kreisbogenförmiger Kontur aufweisen.

Zwischen jeweils zwei insbesondere symmetrisch ausgebildeten Rastnischen kann zum Herausdrücken des Gegenrastmittels aus der momentanen Rastnische ein mit der Anlaufschrägfläche zusammenwirkender Raststeg vorgesehen sein. In den jeweiligen Rastpositionen des Türabstellers ragt das Gegenrastmittel in die Rastnischen hinein und ein Abrutschen des Türabstellers nach unten ist dadurch verhindert, dass die Gegenrastmittel an den jeweiligen Raststegen sperrend aufliegen.

Die Gegenrastmittel können wie die Rastleisten als separate Anbauteile ausgebildet sein und an dem Türabsteller befestigt sein. Dazu kann jedes Gegenrastmittel Befestigungsabschnitte aufweisen, über die die Gegenrastmittel an dem Türabsteller befestigt werden können. Die als separate Anbauteile ausgebildeten Gegenrastmittel können insbesondere nachträglich an einer Tür eines üblichen Kältegerätes nachgerüstet werden. Die separaten Rastleisten und die separaten Gegenrastmittel können als Anbausatz in einer gemeinsamen Verkaufseinheit dem Verbraucher angeboten werden.

Eine Ausführungsform der Erfindung ist an Hand eines in den Figuren beispielhaft dargestellten Kältegerätes für Haushaltszwecke beschrieben. Aus der detaillierten Beschreibung dieses konkreten Ausführungsbeispiels ergeben sich auch weitere generelle Merkmale und Vorteile der vorliegenden Erfindung.

Es zeigen:
- Figur 1: eine perspektivische Ansicht eines Kältegeräts für Haushaltszwecke mit Türabstellern;
- Figuren 2a,2b: vergrößerte Ansichten eines Türabstellers gemäß Fig. 1 mit einer Rastmittelanordnung in zwei unterschiedlichen Raststellungen;
- Figur 3: eine Teilansicht des Türabstellers nach Fig. 2 in einer Ansicht auf eine Rastmittelanordnung von hinten;
- Figur 4: eine perspektivische Ansicht einer erfindungsgemäßen Variante eines Gegenrastmittels nach Fig. 3;
- Figur 5: eine Schnittansicht des Gegenrastmittels nach Fig. 4 in seiner unbetätigten gesicherten Verriegelungsstellung;
- Figur 6: eine Schnittansicht des Gegenrastmittels nach Fig. 4 bei entriegeltem Betätigungsmittel in seiner federvorgespannten Verriegelungsstellung;
- Figur 7: eine Schnittansicht des Gegenrastmittels nach Fig. 4 bei entriegeltem Betätigungsmittel in der Freigabestellung.

Ein Kältegerät 1 für Haushaltszwecke gemäß Fig. 1 weist einen schrankförmigen Korpus 2, dessen Wände 3 einen Innenraum 4 des Kältegerätes 1 begrenzen. Eine frontseitige Öffnung 5 des Korpus 2 ist mittels einer Tür 6 verschließbar. Die Tür 6 ist über Scharnieranordnungen 7 um eine vertikale Achse schwenkbar an dem Korpus 2 gelagert. Die Tür 6 weist eine in der geschlossenen Position dem Innenraum 4 zugewandte Innenseite 8 auf. An der Innenseite 8 der Tür 6 sind an gegenüberliegenden seitlichen Randabschnitten zwei Tragholme 9a und 9b angeordnet. Die Tragholme 9a und 9b können einteilig mit der Innenseite 8 ausgebildet sein. Sie erstrecken sich in vertikaler Richtung und besitzen eine leistenförmige Gestalt. Die Tragholme 9a und 9b dienen zur Befestigung von Türabstellern 10a, 10b und 10c. Beispielsweise der Türabsteller 10c besteht aus einem wannenartigen Kastenteil mit rechteckförmiger Gestalt und einer oberen offenen Deckenseite. Über die offene Deckenseite können zu kühlende Waren, wie insbesondere Flaschen und Getränkekartons eingestellt werden. Jeder Türabsteller 10a, 10b und 10c kann lösbar an den Holmen 9a und 9b gelagert sein. Insbesondere können die Türabsteller 10a, 10b und 10c in unterschiedlichsten Höhenlagen an den Holmen 9a und 9b befestigt werden.

Fig. 2a zeigt eine vergrößerte Ansicht eines Türabstellers 10c in einer oberen Raststellung an der Innenseite der Tür 6 und Fig. 2b den Türabsteller 10c in einer unteren Raststellung. Der Türabsteller 10c ist zwischen den beiden Holmen 9a und 9b stufenweise höhenverstellbar gelagert. Dazu sind an den aufeinander zuweisenden Innenseiten der Holme 9a und 9b jeweils eine Rastleiste 11a und 11b als Rastmittel 11 befestigt. Eine Rastleiste 11a ist in Fig. 3 detaillierter erläutert. Die beiden Rastleisten 11a und 11b sind starr mit den Holmen 9a und 9b respektive mit der Tür 6 starr verbunden. Wie beispielsweise in den folgenden Figuren 3 und 4 näher gezeigt, weist der Türabsteller 10c zwei gegenüberliegende Gegenrastmittel 12 auf. In der eingesetzten Position des Türabstellers 10c an der Tür 6 bilden die Gegenrastmittel 12 mit den Rastmitteln 11 eine Rastmittelanordnung 13. Aufgrund dieser Rastmittelanordnung 13 ist der Türabsteller 10c in die beiden Pfeilrichtungen in vertikaler Richtung nach oben bzw. nach unten verschiebbar gelagert. Ein Verschieben ist jeweils um eine Raststufe bzw. um weitere Raststufen entlang der Rastleisten 11a und 11b möglich. Die linksseitig und rechtsseitig an dem Türabsteller 10c angebrachten Gegenrastmittel 12 sind baugleich oder spiegelsymmetrisch ausgebildet.

In Fig. 3 ist ein zu dem Gegenrastmittel 12 korrespondierendes Rastmittel 11 dargestellt. Das gezeigte Rastmittel 11 wird von einer Rastleiste 39 gebildet. Die Rastleiste 39 ist stabförmig gestaltet und weist eine leistenartige Grundform auf. Zwei identische oder zumindest spiegelsymmetrische Rastleisten 39 werden an gegenüberliegenden Innenseiten von Holmen der Tür 6 befestigt. Die Rastleiste 39 trägt mehrere übereinander angeordnete Rastnischen 41. Jede Rastnische 41 bildet eine Aufnahme für die Rasnase 24 des Gegenrastmittels 12. Die Rastnischen 41 sind vorzugsweise in gleichmäßigen Abständen voneinander und insbesondere unmittelbar aufeinander folgend an der Rastleiste 39 angeordnet. Eine sehr enge Aufeinanderfolge der Rastnischen 41 bewirkt eine sehr feine Rastaufteilung, um den Türabsteller 10 in sehr vielen unterschiedlichen Raststellungen festsetzen zu können. In der engsten Folge können die Rastnischen 41 lediglich durch schmale Raststege 42 getrennt sein. An den Raststegen 42 können sich die Rastnasen 24 des Gegenrastmittels 12 abstützen. Die Rastnischen 41 weisen, wie dargestellt, eine kreisbogenförmige Kontur auf. Dazu korrespondierend weist die Rastnase auch eine kreisbogenförmige Kontur auf. Das Gegenrastmittel 12 ist an einer Rückseite 60 des Türabsteller 10 befestigt.

In der Ruheposition, d.h. in der Verriegelungsstellung des Türabstellers 10 rastet die Rastnase 24 mit ihrer halbkreisförmigen Kontur in einem türseitigen Wellenprofil ein. Das Wellenprofil besteht aus einer Aneinanderreihung von abwechselnd halbkreisförmigen Rastnischen 41 und Raststegen 42. Bei der Verstellung des Türabstellers 10 nach oben oder unten kann die Rastnase 24 durch Betätigung des Entriegelungsmittels 19 mit geringer Kraft entriegelt werden. Die Rastnase 24 kann dann in einer linearen Bewegung ins Gehäuse 14 ausweichen und die Rastnischen 41 des Wellenprofils sind freigegeben. Beim Überfahren der einzelnen Wellen, d.h. beim Überfahren der Raststege 42 zwischen zwei Rastnischen 41, ist ein deutliches Klackgeräusch hörbar. Das Klackgeräusch entsteht durch ein Zurückspringen der Rastnase 24 in die neue Rastnische 41 aufgrund der Federn, welche die Rastnase 24 in jedes Wellental, d.h. die Rastnische 41 drücken. Die Größe des inkrementalen Verstellwegs in horizontaler Richtung für den Türabsteller 10 wird bestimmt durch den Abstand zweiter Wellen bzw. zweier Rastnischen 41.

Um eine Verstellung des Türabstellers 10 nach oben oder unten zu ermöglichen, sind die beidseitig des Türabstellers 10 angeordneten Betätigungsmittel 18 beide zu drücken. Ist die gewünschte Höhenposition für den Türabsteller 10 erreicht, können durch Loslassen der Betätigungsmittel 18 die Rastnasen 24 aufgrund der integrierten Federn wieder linear in das Wellenprofil eintauchen. Damit ist die Ruheposition des Türabstellers 10 erreicht. Beim Entlasten des Betätigungsmittels 18 wird durch die Feder das Entriegelungsmittel 19 in die Ausgangsposition zurückgeschwenkt und der Verstellweg der Rasnase 24 verriegelt.

Die Fig. 4 zeigt eine erfindungsgemäße Variante eines Gegenrastmittels 12 nach Fig. 3. Das Gegenrastmittel 12 besteht aus einer einteiligen Rastmittelanordnung, einer Grundplatte 52 und einem Gehäusedeckel 22. Die Grundplatte 52 und der Gehäusedeckel 22 bilden das Gehäuse 14. Die Grundplatte 52 wird von einem umlaufenden Rahmensteg 63 begrenzt. Der Rahmensteg 63 trägt Schnapprastelemente 64 die mit korrespondierende Gegenschnapprastelemente 65 des Gehäusedeckels 22 zusammenwirken. Mittels der Schnapprastelemente 64 wird der Gehäusedeckel 22 an der Grundplatte 52 befestigt. Die Grundplatte 52 trägt einen Achszapfen 67, an dem der das Entriegelungsmittel 19 schwenkbar gelagert ist. Aus einer ersten Öffnung 23 ragt die Rastnase 24 heraus. Aus einer zweiten Öffnung 27 ragt das Betätigungsmittel 18 des Entriegelungsmittels 19. Die erste Öffnung 23 und die zweite Öffnung 27 unterbrechen insofern den umlaufenden Rahmensteg 63, um die Rastnase 24 und das Betätigungsmittel 18 aus dem Gehäuse 14 herauszuführen.

Der höhenverstellbare Türabsteller bildet, wie in Fig. 3 angedeutet, eine Baugruppe bestehend aus Abstellschale 60, sowie einer rechten und einer linken Rastmittelanordnung 13. Dessen Gegenrastmittel 12 können in einfacher Weise an der Rückseite 60 der Abstellschale angerastet werden. Es können Abstellschalen in unterschiedlichen Design mit verschiedenem optischen Erscheinungsbild verwendet werden. In Fig. 4 ist das erfindungsgemäße Gegenrastmittel 12 in Alleinstellung gezeigt, wie es an der Rückseite 60 des Türabstellers 10, wie in Fig. 3 gezeigt, befestigt werden kann. Insoweit kann die in Fig. 3 gezeigte Ausführungsform eines Gegenrastmittels durch das Gegenrastmittel 12, wie in Fig. 4 gezeigt, ersetzt sein.

Fig. 5 zeigt das Gegenrastmittel 12 in seiner unbetätigten gesicherten Verriegelungsstellung bei abgenommenem Gehäusedeckel 22. Die Rastnase 24 weist an ihrem aus dem Gehäuse 14 vorspringenden Abschnitt eine kreisbogenförmige Kontur auf. Der kreisbogenförmige Kontur gegenüberliegend weist die Rastnase 24 einen Rastnocken 84 auf. Der Rastnocken 84 schließt sich an den kreisbogenförmigen Abschnitt der Rastnase 24 an und weist eine rechteckige Kontur auf. Durch die rechteckige Kontur entstehen an dem Rastnocken 84 zwei gegenüberliegende erste Führungsflächen 86a und 86b. Die Führungsflächen 86a und 86b gleiten entlang korrespondierender erster Sitzflächen 89a und 89b an der Grundplatte 52 des Gehäuses 14. An den Rastnocken 84 schließt sich ein Schaft 85 an. Der Schaft 85 weist gegenüberliegende zweite Führungsflächen 87a und 87b auf. Die zweiten Führungsflächen 87a und 87b gleiten entlang korrespondierender zweiter Sitzflächen 90a und 90b an der Grundplatte 52 des Gehäuses 14. Die zwei gegenüberliegenden ersten Führungsflächen 86a, 86b zusammen mit den ersten Sitzflächen 89a, 89b und die zweiten Führungsflächen 87a, 87b zusammen mit den zweiten Sitzflächen 90a, 90b bilden eine linear bewegliche Führung 82 für die Rasnase 24.

An einem Übergang von breitem Rastnocken 84 zu schmalem Schaft 85 ergibt sich eine Endanschlagfläche 88. Die Endanschlagfläche 88 steht bei vollständig entriegelter Rastnase, wie in Fig. 7 gezeigt, an einer Gegenanschlagfläche 91 der Grundplatte 52 des Gehäuses 14 an. Von dem Schaft 85 erstreckt sich nach oben ein schlaufenförmiger Federabschnitt 83 und nach unten ein gerader Federabschnitt 92.

Fig. 6 zeigt das Gegenrastmittel 12 bei entriegeltem Betätigungsmittel 18 in seiner federvorgespannten Verriegelungsstellung. In dieser vorgespannten Verriegelungsstellung steht der schlaufenförmige Federabschnitt 83 vorzugsweise an einem Widerlager 93 der Grundplatte 52 an. Damit ist auch gewährleistet, dass nach einem Loslassen des Entriegelungsmittels 19 die Rastnase 24 sich stets selbsttätig in die Verriegelungsstellung zurückbewegt. Der schlaufenförmige Federabschnitt 83 kann von einen elastischen Fortsatz 94 aufweisen, dessen freies Ende sich bspw. an einem Widerlager 93 des Gehäuses 14 abstützt. Ein Steg 95 begrenzt dabei die maximale Biegung, die an dem schlaufenförmigen Federabschnitt 83 auftreten kann und bewirkt damit eine Begrenzung der inneren Spannungen im schlaufenförmigen Federabschnitt 83. Die Begrenzung erfolgt durch das Anschlagen eines hebelförmigen Schwenkarmes 96 des Entriegelungsmittels 19 an dem Steg 95. Eine weitere Begrenzung der Beweglichkeit des hebelförmigen Schwenkarmes 96 des Entriegelungsmittels 19 kann durch eine Rippe 99 erfolgen. Die Rippe 99 kann die Beweglichkeit des hebelförmigen Schwenkarmes 96 insbesondere an einer dem Steg 95 gegenüberliegend Seite des hebelförmigen Schwenkarmes 96 begrenzen. Des weiteren stützt sich der gerade Federabschnitt 92 des Schaftes 85 an demselben Steg 95 ab. In der in Fig. 6 dargestellten Schwenklage des Entriegelungsmittels 19 ist der Riegel 81 aus dem Verstellweg des Schaftes 85 bzw. der Rastnase 24 herausgeschwenkt. Ein Raum 97 ist dadurch freigegeben, in den ein Zapfen 98 des Schaftes 85 eindringen kann, so dass der Schaft 85 zusammen mit der Rasnase 24 in das Gehäuse 14 linear eintauchen und die Rastnische 41 (Fig. 3) freigeben kann.

Die Fig. 7 zeigt nun das Gegenrastmittel 12 bei entriegeltem Betätigungsmittel 18 in der Freigabestellung. In der Freigabestellung ist die Rastnase 24 in das Gehäuse 14 hineingedrückt. In der in Fig. 7 dargestellten Schwenklage des Entriegelungsmittels 19 ist der Riegel 81 weiterhin aus dem Verstellweg des Schaftes 85 bzw. der Rastnase 24 herausgeschwenkt. Weil der Zapfen 98 des Schaftes 85 den Raum 97 nun einnimmt, kann der Riegel 81 sich nicht wieder in den Verstellweg des Schaftes 85 bzw. der Rastnase 24 zurück bewegen. In der in Fig. 7 dargestellten Konfiguration kann der Türabsteller 10 den Figuren 2a und 2b gemäß nach oben oder nach unten bewegt werden. Erst wenn der Schaft 85 bzw. die Rastnase 24 die neue Rastnische 41 erreicht hat und die Lage nach Fig. 6 wieder eingenommen hat, kann der Riegel 81 aus der momentanen Entriegelungsstellung in die Verriegelungsstellung nach Fig. 5 zurückkehren.

## Patentansprüche

1. Kältegerät, aufweisend:
- einen Korpus (2),
- eine Tür (6),
- einen Türabsteller (10),
- eine Rastmittelanordnung (13) zum stufenweisen Höhenverstellen des Türabstellers (10) in mehreren Raststellungen an der Tür (6),
- ein Gegenrastmittel (12) mit einer Rastnase (24), die in einer Verrieglungsstellung in eine Rastnische (41) eines Rastmittels (11) eingreift und die in einer Freigabestellung außer Eingriff von der Rastnische (41) steht,
- ein am Gegenrastmittel (12) vorgesehenes, hebelförmiges Entriegelungsmittel (19) zum Lösen einer momentanen Raststellung des Türabstellers (10),
**dadurch gekennzeichnet, dass** das Gegenrastmittel (12) einen Riegel (81) aufweist, der zur Unterbindung einer Bewegung der Rastnase (24) aus der Rastnische (41) heraus bei unbetätigtem, hebelförmigem Entriegelungsmittel (19), in den zwischen der Verrieglungsstellung und der Freigabestellung liegenden Verstellweg der Rastnase (24) gesetzt ist, und dass der Riegel (81) an dem hebelförmigen Entriegelungsmittel (19) vorgesehen ist, das durch Drücken eines Betätigungsmittels (18) aus einer Verriegelungsstellung in eine Freigabestellung schwenkbar am Gegenrastmittel (12) gelagert ist.

2. Kältegerät nach Anspruch 1, **dadurch gekennzeichnet, dass** das Gegenrastmittel (12) eine Grundplatte (52) mit einem Achszapfen (66) aufweist, an dem das hebelförmige Entriegelungsmittel (19) schwenkbar gelagert ist.

3. Kältegerät nach Anspruch 1 oder 2, **dadurch gekennzeichnet, dass** das Entriegelungsmittel (19) als zweiarmiger Hebel ausgebildet ist.

4. Kältegerät nach Anspruch 3, **dadurch gekennzeichnet, dass** das Entriegelungsmittel (19) einen ersten Hebelarm mit einer zu einem zweiten Hebelarm unterschiedlichen Hebellänge aufweist.

5. Kältegerät nach Anspruch 4, **dadurch gekennzeichnet, dass** der kürzere Hebelarm den Riegel (81) bildet.

6. Kältegerät nach Anspruch 4 oder 5, **dadurch gekennzeichnet, dass** der längerer Hebelarm zumindest einseitig durch einen Anschlag, insbesondere durch einen Steg (95) und/oder eine Rippe (99) in seiner Beweglichkeit begrenzt ist.

7. Kältegerät nach einem der Ansprüche 1 bis 6, **dadurch gekennzeichnet, dass** die Rastnase (24) in einer linear beweglichen Führung (82) in die Verriegelungsstellung federvorgespannt verschieblich gelagert ist.

8. Kältegerät nach Anspruch 7, **dadurch gekennzeichnet, dass** zur Federvorspannung der Rastnase (24) ein schlaufenförmiger Federabschnitt (83) vorgesehen ist, der mit dem schwenkbaren Entriegelungsmittel (19) verbunden ist.

9. Kältegerät nach Anspruch 8, **dadurch gekennzeichnet, dass** der schlaufenförmige Federabschnitt (83) zur Erzeugung einer Federvorspannung in die Verriegelungsstellung sowohl für das schwenkbare Entriegelungsmittel (19), als auch der verschieblich gelagerten Rastnase (24) sich an einem Widerlager (93) der Grundplatte (52) abstützt.

10. Kältegerät nach Anspruch 9, **dadurch gekennzeichnet, dass** das Widerlager (93) von einer Seitenwand der Grundplatte (52) gebildet wird.

11. Kältegerät nach einem der Ansprüche 7 bis 10, **dadurch gekennzeichnet, dass** der schlaufenförmige Federabschnitt (83) einen Fortsatz (94) aufweist, durch den sich der Federabschnitt (83) an dem Widerlager (93) oder der Seitenwand der Grundplatte (52) abstützt.

12. Kältegerät nach einem der Ansprüche 4 bis 11, **dadurch gekennzeichnet, dass** die Rastnase (24) zusammen mit dem Entriegelungsmittel (19) und dem schlaufenförmigen Federabschnitt (83) als einteiliges Bauteil ausgebildet ist.

13. Kältegerät nach einem der Ansprüche 1 bis 12, **dadurch gekennzeichnet, dass** die Rastnase (24) einen Rastnocken (84) und einen Schaft (85) aufweist und der Schaft (85) sowohl an zwei gegenüberliegenden ersten Führungsflächen (86a, 86b) des Rastnockens (84) als auch an zwei gegenüberliegenden zweiten Führungsflächen (87a, 87b) des Schafts (85) linear an der Grundplatte (52) geführt ist.

14. Kältegerät nach Anspruch 13, **dadurch gekennzeichnet, dass** der Schaft (85) zur Bildung einer Endanschlagfläche (88) für die Freigabestellung der Rastnase (24) mit einer geringeren Breite als der Rastnocken (84) ausgebildet ist.

15. Kältegerät nach einem der Ansprüche 1 bis 14, **dadurch gekennzeichnet, dass** das Rastmittel (11) mehrere übereinander angeordnete Rastnischen (41) aufweist, von denen jeweils zwei benachbarte Rastnischen (41) von einem Raststeg (42) getrennt sind.

16. Kältegerät nach einem der Ansprüche 1 bis 15, **dadurch gekennzeichnet, dass** das Rastmittel (11) ein Rastleiste (39) ist, die als separates Anbauteil an einer Tür (6) des Kältegeräts befestigt ist.

17. Kältegerät nach einem der Ansprüche 1 bis 16, **dadurch gekennzeichnet, dass** das Gegenrastmittel (12) eine Rastnase (24) mit kreisbogenförmiger Kontur aufweist.

18. Kältegerät nach einem der Ansprüche 1 bis 16, **dadurch gekennzeichnet, dass** das Gegenrastmittel (12) eine Rastnase (24) mit keilförmiger Kontur aufweist.

## Claims

1. Refrigeration appliance having:
- a carcass (2),
- a door (6),
- a door tray (10),
- a catching means arrangement (13) for vertically adjusting the door tray (10) in steps in a number of catching positions on the door (6),
- an opposite catching means (12) with a catching nose (24), which engages in a catching notch (41) of a catching means (11) in a locking position and is not engaged in the catching notch (41) in a release position,
- a lever-type unlocking means (19) provided on the opposite catching means (12) to release a momentary catching position of the door tray (10),
**characterised in that** the opposite catching means (12) has a bolt (81), which is positioned in the adjustment path of the catching nose (24) disposed between the locking position and the release position to prevent movement of the catching nose (24) out of the catching notch (41) when the lever-type unlocking means (19) is not actuated, and that the bolt (81) is provided on the lever-type unlocking means (19), which is supported on the opposite catching means (12) in such a manner that it can be pivoted by pushing an actuation means (18) out of a locking position into a release position.

2. Refrigeration appliance according to claim 1, **characterised in that** the opposite locking means (12) features a base plate (52) with a journal (66), on which the lever-type unlocking means (19) is supported pivotably.

3. Refrigeration appliance according to claim 1 or 2, **characterised in that** the unlocking means (19) is configured as a two-arm lever.

4. Refrigeration appliance according to claim 3, **characterised in that** the unlocking means (19) features a first lever arm with a different lever length from a second lever arm.

5. Refrigeration appliance according to claim 4, **characterised in that** the shorter lever arm forms the bolt (81).

6. Refrigeration appliance according to claim 4 or 5, **characterised in that** the capacity for movement of the longer lever arm is limited at least on one side by a stop, in particular by a web (95) and/or a rib (99).

7. Refrigeration appliance according to one of claims 1 to 6, **characterised in that** the catching nose (24) is supported in such a manner that it can be displaced with spring pretensioning into the locking position in a linearly movable guide (82).

8. Refrigeration appliance according to claim 7, **characterised in that** a loop-type spring segment (83) connected to the pivotable unlocking means (19) is provided for spring pretensioning of the catching nose (24).

9. Refrigeration appliance according to claim 8, **characterised in that** the loop-type spring segment (83) is braced against an abutment (93) of the base plate (52) to generate spring pretensioning into the locking position both for the pivotable unlocking means (19) and for the displaceably supported catching nose (24).

10. Refrigeration appliance according to claim 9, **characterised in that** the abutment (93) is formed by a side wall of the base plate (52).

11. Refrigeration appliance according to one of claims 7 to 10, **characterised in that** the loop-type spring segment (83) features an extension (94) that braces the spring segment (83) against the abutment (93) or the side wall of the base plate (52).

12. Refrigeration appliance according to one of claims 4 to 11, **characterised in that** the catching nose (24) is configured as a monolithic component together with the unlocking means (19) and the loop-type spring segment (83).

13. Refrigeration appliance according to one of claims 1 to 12, **characterised in that** the catching nose (24) features a catching cam (84) and a shaft (85) and the shaft (85) is guided in a linear manner on the base plate (52) both on two opposing first guide surfaces (86a, 86b) of the catching cam (84) and also on two opposing second guide surfaces (87a, 87b) of the shaft (85).

14. Refrigeration appliance according to claim 13, **characterised in that** the shaft (85) is configured with a narrower width than the catching cam (84) to form an end stop surface (88) for the release position of the catching nose (24).

15. Refrigeration appliance according to one of claims 1 to 14, **characterised in that** the catching means (11) features a number of catching notches (41) disposed one above the other, of which each set of two adjacent catching notches (41) is separated by a catching web (42).

16. Refrigeration appliance according to one of claims 1 to 15, **characterised in that** the catching means (11) is a catching strip (39), which is fastened to a door (6) of the refrigeration appliance in the manner of a separate attachable component.

17. Refrigeration appliance according to one of claims 1 to 16, **characterised in that** the opposite catching means (12) features a catching nose (24) with an arc-type contour.

18. Refrigeration appliance according to one of claims 1 to 16, **characterised in that** the opposite catching means (12) features a catching nose (24) with a wedge-type contour.

## Revendications

1. Appareil de réfrigération, comprenant :
- un corps (2),
- une porte (6),
- un compartiment de porte (10),
- un agencement de moyens d'encliquetage (13) pour le déplacement en hauteur par paliers du compartiment de porte (10) dans plusieurs positions d'encliquetage sur la porte (6),
- un moyen d'encliquetage complémentaire (12) avec un bec d'encliquetage (24) qui, dans une position de verrouillage, pénètre dans une niche d'encliquetage (41) d'un moyen d'encliquetage (11) et qui, dans une position de libération, se trouve hors de prise de la niche d'encliquetage (41),
- un moyen de déverrouillage (19) en forme de levier prévu sur le moyen d'encliquetage complémentaire (12) et destiné à libérer le compartiment de porte (10) d'une position d'encliquetage où il se trouve momentanément,
**caractérisé en ce que** le moyen d'encliquetage complémentaire (12) comprend un verrou (81) qui, lorsque le moyen de déverrouillage (19) en forme de levier n'est pas actionné, est placé dans le trajet de déplacement, se trouvant entre la position de verrouillage et la position de libération, du bec d'encliquetage (24) pour empêcher le bec d'encliquetage (24) de sortir de la niche d'encliquetage (41), et **en ce que** le verrou (81) est prévu sur le moyen de déverrouillage (19) en forme de levier, lequel est monté pivotant sur le moyen d'encliquetage complémentaire (12) par pression d'un moyen d'actionnement (18) d'une position de verrouillage dans une position de libération.

2. Appareil de réfrigération selon la revendication 1, **caractérisé en ce que** le moyen d'encliquetage complémentaire (12) comprend une plaque de base (52) avec un tourillon d'axe (66), sur lequel est monté pivotant le moyen de déverrouillage (19) en forme de levier.

3. Appareil de réfrigération selon la revendication 1 ou 2, **caractérisé en ce que** le moyen de déverrouillage (19) est conçu sous la forme d'un levier à deux bras.

4. Appareil de réfrigération selon la revendication 3, **caractérisé en ce que** le moyen de déverrouillage (19) comprend un premier bras de levier avec une longueur de levier différente d'un deuxième bras de levier.

5. Appareil de réfrigération selon la revendication 4, **caractérisé en ce que** le bras de levier le plus court forme le verrou (81).

6. Appareil de réfrigération selon la revendication 4 ou 5, **caractérisé en ce que** le bras de levier le plus long est limité dans sa mobilité au moins unilatéralement par une butée, en particulier par une partie formant pont (95) et/ou une nervure (99).

7. Appareil de réfrigération selon l'une des revendications 1 à 6, **caractérisé en ce que** le bec d'encliquetage (24) est monté mobile précontraint élastiquement dans la position de verrouillage dans un guidage (82) linéairement mobile.

8. Appareil de réfrigération selon la revendication 7, **caractérisé en ce que**, pour la précontrainte élastique du bec d'encliquetage (24), il est prévu une section élastique (83) en forme de boucle qui est reliée au moyen de déverrouillage (19) pivotant.

9. Appareil de réfrigération selon la revendication 8, **caractérisé en ce que** la section élastique (83) en forme de boucle pour la production d'une précontrainte élastique dans la position de verrouillage, tant pour le moyen de déverrouillage (19) pivotant que pour le bec d'encliquetage (24) monté mobile, s'appuie sur un contre-appui (93) de la plaque de base (52).

10. Appareil de réfrigération selon la revendication 9, **caractérisé en ce que** le contre-appui (93) est formé par une paroi latérale de la plaque de base (52).

11. Appareil de réfrigération selon l'une des revendications 7 à 10, **caractérisé en ce que** la section élastique (83) en forme de boucle comprend une saillie (94) par l'intermédiaire de laquelle la section élastique (83) s'appuie sur le contre-appui (93) ou la paroi latérale de la plaque de base (52).

12. Appareil de réfrigération selon l'une des revendications 4 à 11, **caractérisé en ce que** le bec d'encliquetage (24) est conçu sous la forme d'un élément d'une seule pièce conjointement avec le moyen de déverrouillage (19) et la section élastique (83) en forme de boucle.

13. Appareil de réfrigération selon l'une des revendications 1 à 12, **caractérisé en ce que** le bec d'encliquetage (24) comprend un ergot d'encliquetage (84) et un manche (85) et le manche (85) est guidé linéairement sur la plaque de base (52) tant sur deux premières surfaces de guidage (86a, 86b) opposées de l'ergot d'encliquetage (84) que sur deux deuxièmes surfaces de guidage (87a, 87b) opposées du manche (85).

14. Appareil de réfrigération selon la revendication 13, **caractérisé en ce que** le manche (85) est conçu pour la formation d'une surface de butée terminale (88) pour la position de libération du bec d'encliquetage (24) avec une largeur inférieure à l'ergot d'encliquetage (84).

15. Appareil de réfrigération selon l'une des revendications 1 à 14, **caractérisé en ce que** le moyen d'encliquetage (11) comprend plusieurs niches d'encliquetage (41) disposées les unes sur les autres, dont deux niches d'encliquetage (41) adjacentes sont à chaque fois séparées par une partie formant pont d'encliquetage (42).

16. Appareil de réfrigération selon l'une des revendications 1 à 15, **caractérisé en ce que** le moyen d'encliquetage (11) est une baguette d'encliquetage (39) qui est fixée sous la forme d'une pièce rapportée séparée sur une porte (6) de l'appareil de réfrigération.

17. Appareil de réfrigération selon l'une des revendications 1 à 16, **caractérisé en ce que** le moyen d'encliquetage complémentaire (12) comprend un bec d'encliquetage (24) avec un profil en arc de cercle.

18. Appareil de réfrigération selon l'une des revendications 1 à 16, **caractérisé en ce que** le moyen d'encliquetage complémentaire (12) comprend un bec d'encliquetage (24) avec un profil cunéiforme.
